# FASCICULE DE BREVET EUROPEEN

(11) **EP 0 712 785 B1**
(45) Date de publication et mention de la délivrance du brevet: **21.10.1998**
(21) Numéro de dépôt: 95402583.9
(22) Date de dépôt: 17.11.1995
(51) Int. Cl.: B65D 5/60, B65D 77/06

(54) **Dispositif d'ouverture refermable pour un sachet**
Wiederverschliessbare Öffnungsvorrichtung für einen Beutel
Reclosable opening means for a bag

(30) Priorité: 18.11.1994 FR 9413836
(43) Date de publication de la demande: 22.05.1996
(73) Titulaire: Groupe Danone, F-75008 Paris (FR)
(72) Inventeur: Michoud, Henri, F-91450 Etiolles (FR)
(74) Mandataire: Jacquard, Philippe Jean-Luc

(56) Documents cités:
- EP-A- 0 167 064
- GB-A- 2 032 393
- US-A- 2 337 891
- US-A- 3 051 367
- US-A- 3 233 818
- US-A- 4 032 060

## Description

La présente invention a pour objet un dispositif de fermeture et d'ouverture d'un emballage comportant un sachet présentant une tête de sachet dont les bords sont solidarisés l'un à l'autre.

On connaît de l'Art Antérieur des paquets de biscottes comportant un ou plusieurs sachets ou pochons présentant une tête de sachet fermée par thermosoudure, la thermosoudure servant à assurer l'étanchéité du pochon, et qui sont emballés dans une boîte, formant un emballage extérieur, qui peut être ouverte par exemple en détachant une languette pré-découpée.

De tels sachets ou pochons sont réalisés en continu à partir d'un film selon le procédé dit "flowpack", puis mis en boîte à l'aide d'une étuyeuse.

Avec ce type d'emballage, le consommateur ouvre tout d'abord la partie supérieure de la boîte et dégage ensuite un sachet qu'il lui est alors possible d'ouvrir. Or, on sait que l'ouverture d'un tel sachet présentant une tête thermosoudée, réalisé en général à partir d'un film de polypropylène de quelques dizaines de microns d'épaisseur, s'accompagne fréquemment d'une déchirure du sachet en raison du caractère "filant" du matériau qui le constitue de sorte que le contenu du paquet ou sachet risque de s'échapper et que le contenant lui-même, de fait de cette déchirure, ne peut pas être aisément refermé après une première ouverture. Dans le cas particulier des paquets de biscottes, le consommateur est susceptible de répandre hors du sachet des miettes ou des brisures de biscottes, ce qui constitue également un certain inconvénient pratique.

Le Brevet Européen EP-A-167 064 (NESTLE) a pour objet un emballage du type à refermeture comportant une enveloppe extérieure pourvue d'un volet et un sachet présentant une tête de sachet dont la base est pliée et pincée par le volet qui est rabattu pour la fermeture.

Par contre, l'ouverture du sachet s'effectue soit en coupant la partie supérieure de la tête du sachet, soit en déchirant celle-ci à l'aide d'un organe de déchirage tel qu'un fil ou une bandelette.

Le Brevet britannique GB-A-2 032 393 (TOPPAN PRINTING Co.) a pour objet une boîte doublée par un sac qui n'est pas scellé à ses deux extrémités et qui est formé d'une bande repliée sur elle-même et soudée longitudinalement, cette soudure étant réalisée entre une face interne et une face externe. L'ouverture de l'emballage s'effectue par déchirage le long des lignes de pré-découpe qui délimitent le rabat et la portion du sac qui double le rabat. La boîte est ainsi ouverte pour dégager une région centrale, le sac restant maintenu dans la boîte par la partie restante du panneau supérieur de la boîte, de part et d'autre du rabat. Il est en pratique nécessaire de réaliser le sac en un matériau présentant une direction préférentielle de déchirement, faute de quoi on est tributaire des défauts inhérents au caractère "filant" des matériaux usuels.

Dans le cas des emballages selon les deux Brevets précités, l'ouverture de l'emballage reste tributaire :
- soit d'une opération manuelle de découpage ;
- soit d'un déchirage qui implique ou bien la pose d'un fil ou d'une bandelette de déchirage ou bien la réalisation de lignes de pré-découpe sur la boîte, d'où une déchirure du sachet dont les inconvénients ont été rappelés ci-dessus, en plus de la nécessité d'une étape de fabrication supplémentaire.

La présente invention a pour objet un dispositif permettant d'assurer sans détérioration l'ouverture d'un sachet ayant une tête de sachet dont les bords internes sont solidarisés entre eux et qui ne nécessite ni opération manuelle de découpage, ni mise en oeuvre des moyens de pré-découpe spécifiques entraînant une déchirure du sachet.

Il est préféré que le dispositif permette en outre d'assurer une refermeture au moins partielle de celui-ci. Par refermeture au moins partielle, on entendra une fermeture du paquet qui peut ne pas être strictement étanche, mais qui permet cependant un stockage du produit pendant une durée correspondant à la consommation du contenu du sachet.

L'invention concerne ainsi un dispositif de fermeture et d'ouverture d'un emballage comportant les caracteristiques indiquées dans la revendication 1. Un sachet présente une tête de sachet ayant un premier et un deuxième bord solidarisés l'un à l'autre par leur face interne avec une première force de solidarisation le dispostif comporte un premier élément ayant une première région solidarisée à la face externe du premier bord avec une deuxième force de solidarisation, et un deuxième élément ayant une deuxième région solidarisée à la face externe du deuxième bord avec une troisième force de solidarisation, et en ce que la deuxième et la troisième force de solidarisation sont supérieures à la première force de solidarisation. Par force de solidarisation, on entendra au sens de la présente demande, la force maximale avec laquelle deux bords, ou un bord et un élément, adhèrent l'un à l'autre, force qu'il faut outre-passer pour obtenir une désolidarisation des bords, ou du bord et de l'élément correspondant.

Le premier élément peut avantageusement comporter un rabat qui le prolonge et qui s'étend au-delà de la tête de sachet, ledit rabat coopérant, en position de fermeture, avec le deuxième élément, par exemple par collage, et/ou par introduction d'une extrémité du rabat dans une fente du deuxième élément, le rabat étant replié autour de la tête du sachet.

Dans le cas de sachets qui sont disposés à l'intérieur d'une boîte formant un emballage externe, le premier et/ou le deuxième éléments sont avantageusement respectivement un couvercle et/ou une face avant de la boîte qui contient le sachet.

Il est particulièrement avantageux que le sachet soit solidaire de la boîte qui le contient uniquement au niveau de la tête de sachet. Ceci produit une remontée du sachet lors de l'ouverture de la boîte, qui facilite la préhension des produits.

La face avant de la boîte peut comporter un bord avant rabattu en direction du couvercle de la boîte, et qui est recouvert par celui-ci dans ladite position de fermeture.

La tête de sachet peut comporter à ses extrémités longitudinales des bords latéraux rentrants ou "piochages".

Sous sa forme la plus générale, l'invention met en oeuvre une tête de sachet, dont les bords sont solidarisés avec ladite première force de solidarisation par toute technique connue.

Selon une variante avantageuse, les faces latérales de la boîte comportent un premier et un deuxième bords latéraux rabattus qui sont recouverts par le couvercle de la boîte dans ladite position de fermeture, ce qui permet en particulier de rabattre les bords rentrants vers l'intérieur du paquet.

La tête de sachet peut être scellée à froid.

Elle peut présenter avantageusement au moins une, et de préférence deux, lignes de soudure par exemple de thermosoudure. Ceci permet d'obtenir une force de solidarisation peu élevée tout en assurant l'étanchéité du sachet. En variante, la tête de sachet comporte des stries pelables.

Selon un mode de réalisation préféré, la soudure de tête de sachet est une thermosoudure surfacique continue de type pelable, par exemple de contour rectangulaire, et dépourvue de stries. Elle présente avantageusement une force d'ouverture de l'ordre de 1N pour une longueur de l'ordre de 200 mm par exemple de 150 à 300 mm.

Le sachet peut comporter avantageusement une bande longitudinale de fermeture s'étendant sur la hauteur du sachet et présentant une zone de jonction avec un bord de la tête de sachet.

La tête de sachet peut présenter, de préférence dans ladite zone de jonction, une portion localisée dans laquelle les faces internes du premier et du deuxième bord sont plus faiblement solidarisées l'une à l'autre de manière à former une amorce de désolidarisation.

La zone de jonction est disposée de préférence sur le deuxième bord de la tête de sachet.

La première région du premier élément présente avantageusement une zone située en vis-à-vis de la zone de jonction.

De manière à favoriser l'ouverture au droit de l'amorce de solidarisation, la première région du premier élément peut présenter une surface inférieure à celle de la deuxième région du deuxième élément, et/ou la première région du premier élément peut présenter une longueur, prise dans la direction longitudinale de la tête du sachet, qui est inférieure à celle du deuxième élément.

L'invention concerne également un procédé de fabrication d'un emballage tel que défini ci-dessus, ledit procédé tant les étapes suivantes :
a) former des sachets individuels fermés aux deux extrémités et présentant une tête de sachet ayant un premier et un deuxième bords solidarisés l'un à l'autre par leurs faces internes avec une première force de solidarisation,
b) solidariser une première et une deuxième régions respectivement d'un premier et d'un deuxième élément à la face externe respectivement du premier et du deuxième bords, la première région pouvant se prolonger par un rabat coopérant, en position de fermeture, avec une région complémentaire du deuxième élément, ladite solidarisation s'effectuant de sorte que la première surface soit solidaire de la face externe du premier bord avec une deuxième force de solidarisation, que la deuxième surface soit solidaire de la face externe du deuxième bord avec une troisième force de solidarisation, et que la deuxième et la troisième forces de solidarisation soient supérieures à la première force de solidarisation.

L'étape a peut être précédée de l'étape préliminaire aₒ, à savoir :
aₒ) former un tube d'ensachage continu défilant avec une vitesse de défilement donnée dans lequel des produits à ensacher sont disposés en des quantités données à des intervalles prédéterminés,
   Selon un mode de réalisation préféré, le procédé comporte, entre les étapes a et b, l'étape suivante :
bₒ) introduire le sachet dans une boîte de manière que la tête de sachet soit adjacente au couvercle non replié de la boîte qui constitue le premier élément, la face avant de la boîte constituant le deuxième élément.

Selon un mode préféré de mise en oeuvre, le procédé comporte, lors de l'étape a, une thermosoudure de la face interne des premier et deuxième bords, ladite thermosoudure étant réalisée de manière telle que la zone de jonction présente une région localisée dans laquelle les faces internes du premier et du deuxième bords sont plus faiblement solidarisées l'une à l'autre de manière à former une amorce de désolidarisation.

Selon une variante préférée permettant notamment d'utiliser des films standards pour réaliser le sachet, la tête de sachet comporte une thermosoudure surfacique du type pelable et dépourvue de stries. En particulier, elle peut être réalisée entre 100°C et 180°C et notamment entre 125°C et 140°C, notamment pour un sachet en polypropylène laqué, par exemple d'épaisseur standard 26µ. Lors de la thermosoudure, la tête de sachet et les mors de thermosoudure sont de préférence animés d'un mouvement à vitesse réduite par rapport à ladite vitesse de déplacement, ledit mouvement pouvant comporter un point mort ou un quasi-point mort.

D'autres caractéristiques avantages de l'invention apparaîtront à la lecture de la description qui va suivre, donner à titre d'exemple non limitatif, en liaison avec les dessins dans lesquels :
- les figures 1a à 1c illustrent la réalisation en continu de sachets individuels propres à être mis en oeuvre selon l'invention, selon la technique de fabrication tubulaire dite "flowpack" ;
- les figures 2a et 2b représentent un sachet individuel réalisé selon le procédé de la figure la, la figure 2b représentant à titre illustratif la tête du sachet en position ouverte ;
- la figure 3 illustre les étapes de solidarisation du procédé selon l'invention ;
- les figures 4a à 4d représentent un mode de réalisation préféré des étapes de procédé de la figure 3 ;
- les figures 5a à 5c représentent un emballage selon un mode de réalisation préféré de l'invention respectivement en position de quasi-fermeture, de semi-ouverture et de pleine ouverture.
- les figures 6 et 7 représentent deux autres variantes de l'invention.
- et les fig. 8a à 8c représentent respectivement un mode de réalisation préféré de mors de thermosoudure selon l'invention et deux variantes de réalisation d'un dispositif selon l'invention.

Selon la figure 1a, des produits 51 à emballer, tels que des biscottes, sont disposés à intervalles, réguliers ou non, à l'intérieur d'un tube ou d'une bobine 50 de film et les paquets ou sachets sont fermés par toute technique connue, par exemple par soudure à froid ou par thermosoudure. On notera que la soudure à froid permet d'obtenir de bons résultats quant à la pelabilité, mais elle présente par contre l'inconvénient de nécessiter l'emploi de films spéciaux relativement coûteux. Une installation de soudure 52 comporte des fers de soudure 61 et 62 qui peuvent être par exemple des fers de thermosoudure, les différents paquets ou sachets 10 étant séparés par un dispositif de découpe 63 situé entre les fers 61 et 62. Le fer 61 permet de réaliser une ou plusieurs lignes de thermosoudure 20 (voir figure 2a) sur la tête 17 du paquet qui présente un pli de hauteur l₁ plus importante que la hauteur l₂ du fond 16 du sachet ou paquet 10. Les lignes de thermosoudure 20 disposées dans le sens longitudinal de la tête de sachet 17 permettent d'assurer l'étanchéité de celle-ci tout en permettant son ouverture sans déchirure ainsi qu'il sera montré plus loin dans la description. Le fer 62 qui sert à réaliser la thermosoudure du fond de sachet 16 peut comporter de manière classique des stries disposées dans le sens de la hauteur du paquet, c'est-à-dire perpendiculaires aux lignes longitudinales 20, de manière à réaliser une thermosoudure classique. A titre de variante, la tête du sachet 17 peut également présenter des stries disposées dans le sens de la hauteur du paquet, comme celles du fond du sachet 16, mais dans ce cas, il est préférable de porter le fer 61 à une température inférieure à celle qui serait nécessaire pour réaliser une véritable thermosoudure, de telle sorte que l'adhésion entre les faces internes 46 et 47 des bords 31 et 32 de la tête 17 du sachet soit relativement faible et que ceux-ci puissent être aisément séparés sans déchirure de la tête du sachet 17. On considère que pour obtenir une véritable thermosoudure, le matériau doit être effectivement porté à une température comprise entre 140°C et 150°C, ce qui correspond à une température des fers de thermosoudure qui est de l'ordre de 180°C à 200°C, alors que si le matériau est seulement porté à une température comprise entre 80°C et 140°C, on obtient une adhésion moins bonne caractérisée par sa pelabilité, mais qui bien que non rigoureusement étanche (soudure de type "chair sur chair" ou "fin seal"), assure une bonne conservation des produits.

Selon les figures 2a et 2b, un sachet 10 contient deux rangées 41 et 42 superposées de biscottes, les faces avant 11a et arrière 11b du paquet 10 se raccordant à la tête du sachet 17 par une région arrondie 15. Le repère 12 désigne les faces latérales du sachet 10. La figure 2b représente la tête du sachet 17 dans une position ouverte hypothétique. On y voit les deux bords 31 et 32 de la tête de sachet 17 ainsi que les bords latéraux rentrants 34 et 35 qui peuvent y être ménagés et qui forment des "piochages" également thermosoudés lors du scellement du sachet 10 par les lignes de thermosoudure 20 de la figure 2a. La face avant lla du sachet 10 présente sur toute sa hauteur une soudure longitudinale 67, réalisée à plat, ou dans un repli de matière. La soudure 67 se raccorde en 68 aux lignes thermosoudées 20, ces lignes 20 étant de préférence réalisées à une température telle que, du fait de la surépaisseur, l'adhésion soit plus faible en 68 que dans le reste des lignes 20, de manière à produire une amorce de désolidarisation en facilitant l'ouverture du sachet 10.

La figure 3 représente une étuyeuse 70 à plat dans laquelle les sachets 10 sont introduits en vue de leur emboîtage dans une boîte en carton 1. L'étuyeuse 70 permet de fermer le fond 4 de la boîte préalablement dépliée à partir d'une boîte aplatie, tout en maintenant aligné avec la face arrière 9, le bord supérieur ou couvercle 5 qui est articulé en 38 à la face arrière 9 et en 39 à une languette 6, destinée à s'introduire, par exemple par une extrémité moins large 7 dans une fente 8, et en maintenant aligné avec la face avant 2, un prolongement 18 articulé en 44 à la face avant 2. Le prolongement 18 forme un bord avant rabattable.

Le paquet 1 qui sort à plat de l'étuyeuse 70 est placé en position verticale dans le dispositif 80 qui permet de réaliser la fermeture du bord supérieur 5 conformément aux étapes représentées aux figures 4a à 4d. A la figure 4a, la boîte 1 est en position verticale, ce qui permet de donner une position de référence au sachet 10 dont le fond 14 repose sur le fond 4 de la boîte 1, et le bord supérieur 5 ainsi que le rabat 6 sont placés dans l'alignement de la face arrière 9. Le bord 18 articulé en 44 est placé dans le prolongement de la face avant 2. La tête du sachet 17 est au départ en position verticale.

Dans un premier temps, on replie vers l'intérieur du paquet le prolongement 18 pour former un bord avant et on dépose, par exemple par projection, sur sa face externe 56 une ligne ou surface de collage 22 de longueur l₄ qui s'étend au moins sur une partie de sa longueur. La tête du sachet 17 est repliée vers la ligne ou la surface de colle 22 (figure 4b) puis, le bord supérieur 5 qui présente sur sa face interne 55 une ligne ou une surface de colle 21 de longueur l₃ préalablement déposée, par exemple par projection, est également rabattu vers la tête du sachet 17 (figure 4c), alors que le rabat 6 est replié (figure 4d) autour de son articulation 39 pour être collé par des points de collage 65 et 66 à la face avant 2 ou bien pour s'engager dans la fente 8 par son extrémité 7. De la sorte, la face 45 externe du bord 31 de la tête de sachet 17 est collée à la face interne 55 du bord supérieur 5 et la face externe 48 du bord 32 est collée sur la face supérieure 56 du bord avant 18. La nature de la colle et la surface d'encollage selon les lignes ou les surfaces 21 et 22 sont choisies de manière que les bords 31 et 32 adhèrent fortement respectivement au bord supérieur 5 formant un couvercle et au bord avant 18 de telle sorte que, lors d'une ouverture du paquet représentée à la figure 5a, au cours de laquelle le bord supérieur 5 est écarté dans une direction d'ouverture, les lignes 20 de thermosoudure cèdent, alors que les lignes ou surfaces de collage 21 et 22 continuent d'assurer leur fonction.

Le paquet peut alors être ouvert comme représenté aux figures 5a à 5c par arrachage des points de colle 65 et 66. On remarquera que l'adhésion élevée entre les faces externes 45 et 48 des bords 31 et 32 et respectivement la face interne 55 du couvercle 5 et la face supérieure 56 du bord avant replié 18 contribue à éviter les déchirures de la tête du sachet 17 lors de son ouverture.

La présence d'une éventuelle amorce de désolidarisation dans la zone de jonction 68 facilite l'ouverture. A cet effet, la région 21 est située au moins en partie en vis-à-vis de la zone 68, et on peut par exemple avoir l₃ < l₄.

Lors de l'ouverture, le sachet 10 se soulève légèrement, ce qui facilite la préhension des produits.

Le paquet peut être refermé à partir de la position représentée à la figure 5c en passant par la position représentée à la figure 5b et à celle représentée à la figure 5a pour revenir à la position représentée à la figure 4d, auquel cas, dans l'exemple représenté d' une thermosoudure, la tête de sachet 17 est refermée par simple repli l'un sur l'autre de ses bords 31 et 32 dont les faces internes 46 et 47 sont maintenues appliquées l'une contre l'autre par le couvercle 5 qui tend à se refermer de lui-même, mais qui est de préférence fermé par coopération entre l'extrémité 7 de la languette 6 et de la fente 8.

Les faces latérales 3 de la boîte 1 présentent avantageusement des bords latéraux 19 formant des rabats latéraux, articulés en 58, qui permettent, lors de la refermeture du paquet, de replier vers l'intérieur les "piochages" 34 et 35 autorisent ainsi une refermeture en deux temps, tout d'abord en rabattant les prolongements 19 pour replier les "piochages" 34 et 35 puis, en rabattant le bord supérieur 5, pour assurer la fermeture comme indiqué précédemment. On remarquera que les prolongements 19 peuvent présenter une région échancrée 43 située à leurs extrémités adjacentes au bord avant replié 18.

Dans le cas où la tête du sachet 17 est fermée par thermosoudure, on choisit pour réaliser les collages en 21 et 22 une colle ne nécessitant de préférence pas de température s'approchant de la température de thermosoudure, de manière à éviter que, lors des opérations réalisées aux figures 4c et 4d, la force de solidarisation des bords 31 et 32 de la tête de paquet 17 ne soit augmentée.

Il est cependant possible d'utiliser pour réaliser les collages en 21 et 22, une colle nécessitant une température élevée, telle qu'une température voisine de ou supérieure à la température de thermosoudure, à condition que ce collage s'effectue dans une région suffisamment espacée de la région thermosoudée, ce collage s'effectuant éventuellement dans une région de la tête de sachet 17 qui est dépourvue d'un revêtement intérieur thermosoudable. La figure 1c représente à cet effet un ensemble de deux mors de thermosoudure 101 et 102 présentant des stries 116 pour la thermosoudure du fond de sachet 14, et des stries 120 et 121 pour la thermosoudure des lignes 20. Une distance l₅ est prévue entre les stries 121 et l'outil de coupe 63, de manière à dégager une région non thermosoudée pour réaliser les collages 21 et 22.

On notera que l'application de température à la tête de sachet 17, pour réaliser les collages en 21 et 22, peut s'effectuer en introduisant un élément chauffant plat entre les extrémités des bords 31 et 32.

Les faces internes 46 et 47 des bords 31 et 32 de la tête de sachet 17 peuvent être également solidarisées par collage à froid, par exemple à l'aide d'un adhésif sensible à la pression.

La figure 6 représente une variante de l'invention, selon laquelle le dispositif de fermeture et d'ouverture est rapporté sur la tête de sachet 17. Il comporte un premier élément rectangulaire 85 en carton qui est collé sur une face de la tête de sachet 17 et un deuxième élément rectangulaire 88 en carton qui est collé sur l'autre face de la tête de sachet 17. L'élément 85 se prolonge par un rabat 86 replié par dessus les bords de la tête de sachet 17. Le rabat 86 peut être collé par points sur l'élément 88. Une languette 87 peut être introduite dans une fente 89 de l'élément 88.

La figure 7 représente une autre variante de l'invention, selon laquelle le dispositif de fermeture et d'ouverture fait partie d'un emballage tubulaire externe 90 entourant les faces avant lla et arrière llb du sachet 10 et le fond 14. Le dispositif comporte une région rectangulaire 95 prolongeant la face arrière 93 de l'emballage tubulaire 90 et une région rectangulaire 98 collée sur l'autre face de la tête de sachet 17 et prolongeant la face avant 91 de l'emballage tubulaire 90. La région 95 se prolonge par un rabat 96 replié par dessus les bords de la tête de sachet 17. Le rabat 96 est collé par points sur la région 98. Une languette (non représentée) peut être introduite dans une fente de la région 98 ou de la face avant 91.

La figure 8a représente un mode de réalisation préféré des mors de thermosoudure permettant, selon la variante préférée de réalisation de l'invention, d'obtenir une thermosoudure surfacique pelable 200 (du type chair-chair ou "fin seal") remarquable en ce sens qu'une force d'arrachage faible et reproductible peut être obtenue tout en assurant un niveau d'étanchéité du sachet compatible avec la conservation de produits tels que les biscottes ou les biscuits, et ce en permettant l'emploi de films standards, par exemple un film de polypropylène laqué d'épaisseur 26µ (ou 32µ).

Les mors métalliques de thermosoudure, respectivement supérieur 210 et inférieur 220 se déplacent en translation pour les rapprocher l'un de l'autre, puis par rotation autour de leurs axes respectifs 0₁ et 0₂ (dans le sens des flèches F₁ et F₂). Ils présentent des régions cylindriques lisses respectivement 211 et 221 qui se font face et viennent s'appliquer l'une contre l'autre lors du passage de la tête de sachet 17. Les mors portent un outil de coupe (212, 222). La soudure de fond de sachet est réalisée par une autre paire de mors (non représentés) qui peuvent être d'un type conventionnel.

Les profils cylindriques 211 et 221 portent des entretoises, se faisant face, à savoir 213 et 214 pour le mors supérieur dont elles font partie, et 223 et 224 pour le mors inférieur auquel elles sont incorporées. Les entretoises 223 et 224 sont par exemple des pièces en PTFE logées dans des rainures du mors inférieur 220. La fonction de ces entretoises est d'empêcher que, lorsqu'une pression est appliquée aux mors pour les appuyer l'un contre l'autre lors de la soudure de la tête de sachet, les fers ne viennent en contact l'un contre l'autre par leurs profils 211 et 221. On obtient ainsi une meilleure reproductibilité de la soudure de tête de sachet.

Les mors sont portés à une température qui peut être comprise entre 100°C et 180°C, notamment entre 120°C et 140°C, la valeur préférée pour une cadence faible (40cps/mn) étant environ 125°C pour un film en polypropylène laqué de type standard, avec une pression d'application par exemple de l'ordre de 2 à 8 bars, par exemple 4 bars. Toutes choses égales par ailleurs, la température des mors doit être d'autant plus élevée que la cadence est élevée.

Le contrôle du déplacement des mors et des sachets est effectué par des moteurs pas à pas qui permettent un contrôle fin du temps de passage et d'application des mors. En particulier l'application des mors s'effectue à vitesse réduite (pouvant même s'annuler à un instant donné), ce qui est en particulier rendu possible par la présence de la surlongueur que représente la région 17' de la tête de sachet 17 repliée entre le somment des produits 42 et le rabat 18.

La température effectivement atteinte par le film constituant le sachet est ainsi rendue plus proche de celle des mors.

On obtient ainsi une tête de sachet dont la force d'ouverture par action sur le couvercle 5 est de l'ordre de 1N avec une thermosoudure 200 de hauteur h = 4 à 6mm, et pour un sachet tel qu'un sachet de biscottes dont la longueur, c'est-à-dire la dimension prise dans le sens longitudinal de la tête de sachet, est de l'ordre de 150 à 300 mm, par exemple 250 mm, tout en conservant une étanchéité compatible avec la conservation des produits. Cette force est compatible avec l'ergonomie d'une ouverture par un utilisateur moyen.

Toutes choses égales par ailleurs, cette force d'ouverture est à peu près deux fois inférieure à la force d'ouverture qui serait obtenue à partir d'une soudure classique (striée) de la tête de sachet, modifiée pour lui conférer une pelabilité, et en outre la reproductibilité obtenue est nettement supérieure.

La distance a (voir fig.8b) entre la thermosoudure 200 et les régions de collage 21 et 22 est avantageusement comprise entre 0 et 10 mm, la valeur 0 mm correspondant à des régions de collage 21 et 22 à l'aplomb de la thermosoudure 200.

La figure 8c représente une variante de la figure 8b dans laquelle l'extrémité de la tête de sachet 17 est collée en 21 au rabat 6 et en 22 à la face avant 2, alors que la thermosoudure 200 est logée entre le couvercle 5 et le rabat 18.

## Revendications

1. Emballage susceptible d'être ouvert et refermé et présentant d'une part une boîte (1) pourvue d'un couvercle (5) que est constitué par un panneau plan articulé sur une face arrière (9) de la boîte et qui peut être fermé en coopérant avec une face avant (2) de la boîte, ledit panneau plan présentant une face interne et une face externe, et d'autre part une tête de sachet (17) ayant une premier et un deuxième bords (31, 32) dont les faces internes (46, 47) sont solidarisées entre elles avec une première force de solidarisation, le sachet n'étant solidarisé à la boîte qu'au niveau de la tête de sachet, et la face externe (45) du premier bord (31) de la tête de sachet étant solidarisée directement à ladite face interne du panneau plan avec une deuxième force de solidarisation, caractérisé en ce que la face externe (48) du deuxième bord (32) de la tête de sachet (17) est solidarisée directement avec une troisième force de solidarisation à la face externe d'un bord avant plan (18) articulé à la face avant (2) de la boîte et rabattu en direction du panneau plan (5) du couvercle et étant recouvert par celui-ci dans ladite position de fermeture, la deuxième et la troisième force de solidarisation étant supérieures à la première force de solidarisation, et de sorte que, en position de fermeture de l'emballage, et lorsque le paquet est posé en position verticale sur son fond (14), la tête de sachet (17) soit repliée en position horizontale entre le panneau plan (5) formant couvercle et le bord avant plan (18) replié, que, lors de la première ouverture de la boîte, l'ouverture de la tête de sachet (17) s'effectue sans déchirure du sachet, que lors de chaque ouverture de la boîte, la face externe (48) du deuxième bord (32) de la tête de sachet reste solidaire du bord avant replié (18) et que la face externe (45) du premier bord (31) de la tête de sachet (17) se déplace avec le panneau plan (5) en produisant en position d'ouverture un soulèvement du sachet.

2. Emballage selon la revendication 1, caractérisé en ce que le couvercle (5) comporte un rabat (6) qui le prolonge, et qui s'étend au-delà de la tête de sachet, ledit rabat (6) coopérant en position de fermeture avec la face avant (2,18) par repli du rabat (6) autour de la tête de sachet.

3. Emballage selon la revendication 2, caractérisé en ce que la face avant (2,18) comporte une fente (8) dans laquelle s'engage l'extrémité (7) du rabat.

4. Emballage susceptible d'être ouvert et refermé et présentant d'une part une boîte (1) pourvue d'un couvercle (5) qui est constitué au moins par un panneau plan articulé sur une face arrière (9) de la boîte et qui peut être fermé en coopérant avec une face avant (2) de la boîte, ledit panneau plan présentant une face interne et une face externe, et d'autre part une tête de sachet (17) ayant un premier et un deuxième bords (31; 32) dont les faces internes (46; 47) sont solidarisées entre elles avec une première force de solidarisation, le sachet n'étant solidarisé à la boîte qu'au niveau de la tête de sachet, et la face externe (45) du premier bord (31) de la tête de sachet étant solidarisée au couvercle avec une deuxième force de solidarisation caractérisé en ce que le couvercle comporte ledit panneau plan et un rabat articulé (6) qui le prolonge, en ce que la face externe (45) du premier bord (31) de la tête de sachet (17) est solidarisée directement à la face interne du rabat (6), en ce que la face externe (48) du deuxième bord (32) de la tête de sachet (17) est solidarisée directement avec une troisième force de solidarisation à la face externe de la face avant (2) de la boîte dans une région de la face avant (2) sur laquelle le rabat (6) est replié, la deuxième et la troisième force de solidarisation étant supérieures à la première force de solidarisation, et de sorte que, en position de fermeture de l'emballage et lorsque le paquet est posé en position verticale sur son fond (14), la tête de sachet (17) présente une première région repliée en position horizontale, et une deuxième région longeant la face avant (2), que, lors de la première ouverture de la boîte, l'ouverture de la tête de sachet (17) s'effectue sans déchirure du sachet, que, lors de l'ouverture de la boîte, la face externe (48) du deuxième bord de la tête de sachet (17) reste solidaire de la face avant (2), et que la face externe (45) du premier bord de la tête de sachet (17) se déplace avec le couvercle (5,6) en produisant en position d'ouverture une remontée du sachet.

5. Emballage selon une des revendications 1 à 4, caractérisé en ce que la tête du sachet (17) comporte, à ses extrémités longitudinales, des bords latéraux rentrants (34, 35).

6. Emballage selon une des revendications précédentes, caractérisé en ce que les faces latérales de la boîte (1) comportent un premier et un deuxième bords latéraux (19) rabattus qui sont recouverts par le couvercle (5) de la boîte (1) dans ladite position de fermeture.

7. Emballage selon une des revendications précédentes caractérisé en ce que la tête du sachet (17) présente au moins une ligne de soudure (20) ou bien des stries pelables ou bien une surface continue pelable.

8. Emballage selon une des revendications précédentes, caractérisé en ce que le sachet comporte une bande longitudinale (67) de fermeture s'étendant sur la hauteur du sachet et présentant une zone de jonction (68) avec un bord de la tête de sachet (17), en ce que la tête de sachet (17) présente une portion localisée (68) dans laquelle les faces internes (46, 47) du premier (31) et du deuxième (32) bord sont plus faiblement solidarisées l'une à l'autre de manière à former une amorce de désolidarisation et en ce que la portion localisée est disposée dans ladite zone de jonction (68).

9. Emballage selon la revendication 8, caractérisé en ce que la zone de jonction (68) est disposée sur le deuxième bord (32) de la tête de sachet (17).

10. Emballage selon une des revendications 8 ou 9, caractérisé en ce que la première région (21) du premier élément (5) présente une zone située en vis-à-vis de ladite zone de jonction (68).

11. Emballage selon la revendication 10, caractérisé en ce que la première région (21) du premier élément (5) présente une surface inférieure à celle de la deuxième région (22) du deuxième élément (2, 18).

12. Emballage selon la revendication 10, caractérisé en ce que la première région (21) du premier élément (5) présente une longueur (l₃), prise dans la direction longitudinale de la tête du sachet, qui est inférieure à celle (l₄) de la deuxième région (22) du deuxième élément (2, 18).

13. Procédé de fabrication d'un emballage selon une des revendications précédentes caractérisé en ce qu'il comporte les étapes suivantes:
a) former des sachets individuels (10) fermés aux deux extrémités (16, 17) et présentant une tête de sachet (17) ayant un premier et un deuxième bords (31, 32) solidarisés l'un à l'autre par leur face interne (46, 47) avec une dite première force de solidarisation.
b) introduire le sachet (10) dans une boîte (1) disposée en position verticale de manière que la tête de sachet (17) soit verticale et adjacente au couvercle (5) non replié de la boîte.
c) replier dans un premier temps la tête de sachet (7) vers une ligne ou une surface de colle (22) de la face externe de la face avant (2) ou du bord avant (18) et dans un deuxième temps rabattre le couvercle (5,6) de manière à solidariser d'une part la face interne du couvercle (5) de fermeture de la boîte et d'autre part la face externe de la face avant (2,18) ou d'un bord avant (18) de la face avant (2,18) de la boîte respectivement à la face externe (45) du premier bord (31) et à la face externe (48) du deuxième bord (32) de la tête de sachet (17), de sorte que la face interne (55) du couvercle (5) soit solidaire de la face externe (45) dudit premier bord (31) avec ladite deuxième force de solidarisation, et que la face externe de la face avant ou du bord avant de la face avant (56) soit solidaire de la face externe (48) dudit deuxième bord (32) avec ladite troisième force de solidarisation, la deuxième et la troisième forces de solidarisation étant supérieures à la première force de solidarisation.

14. Procédé selon la revendication 13, caractérisé en ce qu'il comporte, avant l'étape a, l'étape aₒ suivante :
aₒ) former un tube d'ensachage (50) continu défilant avec une vitesse de défilement donnée dans lequel des produits (51) à ensacher sont disposés en des quantités données à des intervalles prédéterminés, et fermer ce tube (50) par une bande longitudinale de fermeture (67) présentant une zone de jonction (68) avec un bord de la tête de sachet (17).

15. Procédé selon la revendication 14, caractérisé en ce que l'étape a met en oeuvre une thermosoudure de la face interne (46, 47) des premier (31) et deuxième (32) bords, ladite thermosoudure étant réalisée de manière telle que la zone de jonction (68) présente une région localisée dans laquelle les faces internes (46, 47) du premier (31) et du deuxième (32) bords sont plus faiblement solidarisées l'une à l'autre de manière à former une amorce de désolidarisation.

16. Procédé selon une des revendications 13 à 15, caractérisé en ce que l'étape a met en oeuvre une thermosoudure pelable (200) des premier et deuxième bords (31, 32) selon une surface continue.

17. Procédé selon la revendication 16, caractérisé en ce que la thermosoudure (200) est réalisée avec une vitesse longitudinale réduite par rapport avec la vitesse de défilement du tube d'ensachage (50).

18. Procédé selon une des revendications 16 ou 17, caractérisé en ce que le tube d'ensachage (50) est réalisé à partir d'un film de polypropylène et en ce que la température des mors de thermosoudure est comprise entre 100°C et 180°C et notamment entre 120°C et 140°C.

## Claims

1. Packet able to be opened and reclosed and having, on the one hand, a box (1) provided with a lid (5) which is formed by a flat panel articulated on a rear face (9) of the box and which can be closed by cooperating with a front face (2) of the box, the said flat panel having an internal face and an external face, and having, on the other hand, a bag top (17) having a first and a second edge (31, 32) of which the internal faces (46, 47) are attached to each other by a first attachment force, the bag only being attached to the box at the top of the bag, and the external face (45) of the first edge (31) of the top of the bag being attached directly to the said internal face of the flat panel by a second attachment force, characterized in that the external face (48) of the second edge (32) of the top of the bag (17) is attached directly by a third attachment force to the external face of a planar front edge (18) articulated to the front face (2) of the box and folded back in the direction of the flat panel (5) of the lid and being covered thereby in the said closed position, the second and the third attachment forces being greater than the first attachment force, and so that, when the packet is in the closed position and when the packet is placed in the vertical position on its base (14), the top of the bag (17) is folded in a horizontal position between the flat panel (5) forming the lid and the folded-back flat front edge (18), that when the box is opened for the first time the top of the bag (17) is opened without tearing the bag, that each time the box is opened the external face (48) of the second edge (32) of the top of the bag remains attached to the folded-back front edge (18) and that the external face (45) oft he first edge (31) of the top of the bag (17) moves with the flat panel (5) causing the bag to rise in the open position.

2. Packet according to claim 1, characterized in that the lid (5) comprises a flap (6) which extends it and which extends beyond the top of the bag, the said flap (6) cooperating in the closed position with the front face (2, 18) by the flap (6) being folded around the top of the bag.

3. Packet according to claim 2, characterized in that the front face (2, 18) comprises a slit (8) in which the end (7) of the flap engages.

4. Packet able to be opened and reclosed and having, on the one hand, a box (1) provided with a lid (5) which is formed at least by a flat panel articulated on a rear face (9) of the box and which can be closed by cooperating with a front face (2) of the box, the said flat panel having an internal face and an external face, and having, on the other hand, a bag top (17) having a first and a second edge (31; 32) of which the internal faces (46; 47) are attached to each other by a first attachment force, the bag only being attached to the box at the top of the bag, and the external face (45) of the first edge (31) of the top of the bag being attached to the lid by a second attachment force, characterized in that the lid comprises the said flat panel and an articulated flap (6) which extends it, in that the external face (45) of the first edge (31) of the top of the bag (17) is attached directly to the internal face of the flap (6), in that the external face (48) of the second edge (32) of the top of the bag (17) is attached by a third attachment force directly to the external face of the front face (2) of the box in a region of the front face (2) onto which the flap (6) is folded, the second and the third attachment forces being greater than the first attachment force, and so that, when the packet is in the closed position and when the packet is placed in the vertical position on its base (14), the top of the bag (17) has a first region folded in the horizontal position, and a second region lying along the front face (2), that when the box is opened for the first time the top of the bag (17) is opened without tearing the bag, that when the box is opened the external face (48) of the second edge of the top of the bag (17) remains attached to the front face (2), and that the external face (45) of the first edge of the top of the bag (17) moves with the lid (5, 6) causing the bag to rise in the open position.

5. Packet according to one of claims 1 to 4, characterized in that the top of the bag (17) comprises, at its longitudinal ends, turned-in lateral edges (34, 35).

6. Packet according to one of the preceding claims, characterized in that the lateral faces of the box (1) comprise a first and a second lateral flap edge (19) which are covered by the lid (5) of the box (1) in the said closed position.

7. Packet according to one of the preceding claims, characterized in that the top of the bag (17) has at least one bonding line (20) or peelable lines or a continuous peelable surface.

8. Packet according to one of the preceding claims, characterized in that the bag comprises a longitudinal closure strip (67) extending over the height of the bag and having a junction zone (68) with an edge of the top of the bag (17), in that the top of the bag (17) has a localized portion (68) in which the interval faces (46, 47) of the first (31) and second (32) edge are less strongly attached to each other in such a way as to form a separation starting point and in that the localized portion is disposed in the said junction zone (68).

9. Packet according to claim 8, characterized in that the junction zone (68) is disposed on the second edge (32) of the top of the bag (17).

10. Packet according to one of claims 8 or 9, characterized in that the first region (21) of the first element (5) has a zone located facing the said junction zone (68).

11. Packet according to claim 10 characterized in that the first region (21) of the first element (5) has a surface smaller than that of the second region (22) of the second element (2, 18).

12. Packet according to claim 10, characterized in that the first region (21) of the first element (5) has a length (l₃), taken in the longitudinal direction of the top of the bag, which is smaller than that (l₄) of the second region (22) of the second element (2, 18).

13. Process for manufacturing a packet according to one of the preceding claims, characterized in that it comprises the following steps:
a) forming individual bags (10) closed at both ends (16, 17) and having a bag top (17) with a first and a second edge (31, 32) attached to each other by their internal face (46, 47) by a said first attachment force.
b) introducing the bag (10) into a box (1) placed in the vertical position so that the top of the bag (17) is vertical and adjacent to the non-folded lid (5) of the box.
c) folding, during a first period, the top of the bag (17) towards an adhesive line or surface (22) of the external face of the front face (2) or of the front edge (18) and, during a second period, folding the lid (5, 6) so as to attach, on the one hand, the internal face of the lid (5) for closing the box and, on the other hand, the external face of the front face (2, 18) or of a front edge (18) of the front face (2, 18) of the box respectively to the external face (45) of the first edge (31) and to the external face (48) of the second edge (32) of the top of the bag (17) so that the interval face (55) of the lid (5) is attached to the external face (45) of the said first edge (31) by the said second attachment force, and that the external face of the front face or of the front edge of the front face (56) is attached to the external face (48) of the said second edge (32) by the said third attachment force, the second and third attachment forces being greater than the first attachment force.

14. Process according to claim 13, characterized in that it comprises, before step a, the following step aₒ:
aₒ) forming a continuous packing tube (50) travelling at a given travel speed in which the products (51) to be packed are dIsposed in given quantities at predetermined intervals and closing this tube (50) with a longitudinal closure strip (67) having a junction zone (68) with an edge of the top of the bag (17).

15. Process according to claim 14, characterized in that the step a employs heat bonding of the internal face (46, 47) of the first (31) and second (32) edges, the said heat bonding being carried out in such a way that the junction zone (68) has a localized region in which the interval faces (46, 47) of the first (31) and second (32) edges are less strongly attached to each other so as to form a separation starting point.

16. Process according to one of claims 13 to 15, characterized in that the step a employs peelable heat bonding (200) of the first and second edges (31, 32) as a continuous surface.

17. Process according to claim 16, characterized in that the heat bonding (200) is carried out at a reduced longitudinal speed with respect to the travel speed of the packing tube (50).

18. Process according to one of claims 16 or 17, characterized in that the packing tube (50) is produced from a polypropylene film and in that the temperature of the heat bonding jaws is between 100°C and 180°C and in particular between 120°C and 140°C.

## Patentansprüche

1. Verpackung, die dazu geeignet ist, geöffnet und wieder verschlossen zu werden und einerseits eine Schachtel (1) aufweist, die mit einem Deckel (5) versehen ist, der von einem ebenen, auf einer Rückseite (9) der Schachtel angelenkten Feld gebildet ist, und der, indem er mit einer Vorderseite (2) der Schachtel zusammenwirkt, geschlossen werden kann, wobei das ebene Feld eine Innenseite und eine Außenseite aufweist, sowie andererseits einen Beutelkopf (17), der einen ersten und Zweiten Rand (31, 32) hat, deren Innenseiten (46, 47) untereinander mit einer ersten Verbindungskraft verbunden sind, wobei der Beutel mit der Schachtel nur auf dem Niveau des Beutelkopfs verbunden ist, und die Außenseite (45) des ersten Rands (31) des Beutelkopfs direkt mit der Innenseite des ebenen Felds mit einer zweiten Verbindungskraft verbunden ist, dadurch **gekennzeichnet,** daß die Außenseite (48) des zweiten Rands (32) des Beutelkopfs (17) direkt mit einer dritten Verbindungskraft mit der Außenseite eines ebenen vorderen Rands (18) verbunden ist, der an die Vorderseite (2) der Schachtel angelenkt ist und in der Richtung des ebenen Felds (5) des Deckels heruntergeklappt ist und durch denselben in der Verschlußposition bedeckt ist, wobei die Zweite und die dritte Verbindungskraft höher als die erste Verbindungskraft ist, und derart, daß in der Verschlußposition der Verpackung und wenn das Paket in Vertikalposition auf seinen Boden (14) gestellt ist, der Beutelkopf (17) in die Horizontalposition zwischen dem ebenen Feld (5), welches den Deckel bildet, und dem umgebogenen vorderen ebenen Rand (18) umgebogen ist, daß während der ersten Öffnung der Schachtel die Öffnung des Beutelkopfs (17) ohne Durchreißen des Beutels bewirkt wird, daß während jeder Öffnung der Schachtel die Außenseite (48) des zweiten Rands (32) des Beutelkopfs mit dem umgebogenen vorderen Rand (18) verbunden bleibt, und daß sich die Außenseite (45) des ersten Rands (31) des Beutelkopfs (17) mit dem ebenen Feld (5) verlagert, indem sie in der Öffnungsposition ein Heben des Beutels erzeugt.

2. Verpackung gemäß Anspruch 1, dadurch **gekennzeichnet,** daß der Deckel (5) eine Klappe (6) hat, welche ihn verlängert, und welche sich jenseits des Beutelkopfs erstreckt, wobei die Klappe (6) in der Verschlußposition mit der Vorderseite (2, 18) durch Umbiegen der Klappe (6) um den Beutelkopf zusammenwirkt.

3. Verpackung gemäß Anspruch 2, dadurch **gekennzeichnet,** daß die Vorderseite (2, 18) einen Schlitz (8) hat, in welchen das Ende (7) der Klappe eingreift.

4. Verpackung, die dazu geeignet ist, geöffnet und wieder verschlossen zu werden und einerseits eine Schachtel (1) aufweist, die mit einem Deckel (5) versehen ist, welcher wenigstens von einem auf einer Rückseite (9) der Schachtel angelenkten ebenen Feld gebildet ist, und der geschlossen werden kann, indem er mit einer Vorderseite (2) der Schachtel zusammenwirkt, wobei das ebene Feld eine Innenseite und eine Außenseite aufweist, und andererseits einen Beutelkopf (17), der einen ersten und einen zweiten Rand (31; 32) hat, deren Innenseiten (46; 47) untereinander mit einer ersten Verbindungskraft verbunden sind, wobei der Beutel nur auf dem Niveau des Beutelkopfs mit der Schachtel verbunden ist, und die Außenseite (45) des ersten Rands (31) des Beutelkopfs mit dem Deckel mit einer zweiten Verbindungskraft verbunden ist, dadurch **gekennzeichnet,** daß der Deckel das ebene Feld und eine ihn verlängernde angelenkte Klappe (6) hat, daß die Außenseite (45) des ersten Rands (31) des Beutelkopfs (17) direkt mit der Innenseite der Klappe (6) verbunden ist, und daß die Außenseite (48) des Zweiten Rands (32) des Beutelkopfs (17) direkt mit einer dritten Verbindungskraft mit der Außenseite der Vorderseite (2) der Schachtel in einem Bereich der Vorderseite (2), auf den die Klappe (6) umgebogen ist, verbunden ist, wobei die zweite und die dritte Verbindungskraft höher als die erste Verbindungskraft ist, derart, daß in der Verschlußposition der Verpackung, und wenn das Paket in vertikaler Position auf seinen Boden (14) gestellt ist, der Beutelkopf (17) einen ersten, in Horizontalposition umgebogenen Bereich aufweist, sowie einen zweiten Bereich, der die Vorderseite (2) entlangläuft, daß während der ersten Öffnung der Schachtel die Öffnung des Beutelkopfs (17) ohne Einreißen des Beutels bewirkt wird, daß während der Öffnung der Schachtel die Außenseite (48) des zweiten Rands des Beutelkopfs (17) mit der Vorderseite (2) verbunden bleibt und daß sich die Außenseite (45) des ersten Rands des Beutelkopfs (17) mit dem Deckel (5, 6) verlagert, indem sie in der Öffnungsposition ein Aufsteigen des Beutels erzeugt.

5. Verpackung gemäß einem der Ansprüche 1 bis 4, dadurch **gekennzeichnet,** daß der Beutelkopf (17) an seinen Längsenden seitliche eingezogene Ränder (34, 35) hat.

6. Verpackung gemäß einem der vorhergehenden Ansprüche, dadurch **gekennzeichnet,** daß die Lateralseiten der Schachtel (1) einen ersten und einen zweiten heruntergeklappten seitlichen Rand (19) haben, die durch den Deckel (5) der Schachtel (11) in der Verschlußposition bedeckt sind.

7. Verpackung gemäß einem der vorhergehenden Ansprüche, dadurch **gekennzeichnet,** daß der Beutelkopf (17) wenigstens eine Schweißlinie (20) oder abschälbare Streifen oder eine kontinuierliche abschälbare Oberfläche aufweist.

8. Verpackung gemäß einem der vorhergehenden Ansprüche, dadurch **gekennzeichnet,** daß der Beutel ein Längsband (67) bzw. einen Längsstreifen (67) für den Verschluß hat, das bzw. der sich über die Höhe des Beutels erstreckt und eine Verbindungszone (68) mit einem Rand des Beutelkopfs (17) aufweist, daß der Beutelkopf (17) einen lokalisierten Teil (68) aufweist, in welchem die Innenseiten (46, 47) des ersten (31) und des zweiten (32) Rands leichter miteinander verbunden sind, derart, daß ein Anfangsstück bzw. Ansatz für das Lösen gebildet wird, und daß der lokalisierte Teil in der Verbindungszone (68) angeordnet ist.

9. Verpackung gemäß Anspruch 8, dadurch **gekennzeichnet,** daß die Verbindungszone (68) auf dem zweiten Rand (32) des Beutelkopfs (17) angeordnet ist.

10. Verpackung gemäß einem der Ansprüche 8 oder 9, dadurch **gekennzeichnet,** daß der erste Bereich (21) des ersten Elements (5) eine Zone aufweist, die sich gegenüber der Verbindungszone (68) befindet.

11. Verpackung gemäß Anspruch 10, dadurch **gekennzeichnet,** daß der erste Bereich (21) des ersten Elements (5) eine Oberfläche aufweist, die kleiner als jene des zweiten Bereichs (22) des zweiten Elements (2, 18) ist.

12. Verpackung gemäß Anspruch 10, dadurch **gekennzeichnet,** daß der erste Bereich (21) des ersten Elements (5) eine Länge (l₃), genommen in der Längsrichtung des Beutelkopfs, aufweist, die kleiner als jene (l₄) des zweiten Bereichs (22) des zweiten Elements (2, 18).

13. Verfahren für die Herstellung einer Verpackung gemäß einem der vorhergehenden Ansprüche, dadurch **gekennzeichnet,** daß es die folgenden Schritte enthält:
a) Ausbilden von einzelnen Beuteln (10), die an beiden Enden (16, 17) geschlossen sind und einen Beutelkopf (17) aufweisen, der einen ersten und einen zweiten Rand (31, 32) hat, welche miteinander durch ihre Innenseite (46, 47) mit einer besagten ersten Verbindungskraft verbunden sind;
b) Einführen des Beutels (10) in eine Schachtel (1), die in vertikaler Position in der Weise angeordnet ist, daß der Beutelkopf vertikal und benachbart dem nichtumgebogenen Deckel (5) der Schachtel ist;
c) Umbiegen des Beutelkopfs (17) zu einer ersten Zeit nach einer Klebstofflinie oder einer Klebstoffoberfläche (22) der Außenseite der Vorderseite (2) oder des vorderen Rands (18) und Umbiegen des Deckels (5, 6) zu einer zweiten Zeit derart, daß einerseits die Innenseite des Deckels (5) für den Verschluß der Schachtel und andererseits die Außenseite der Vorderseite (2, 18) oder eines vorderen Rands (18) der Vorderseite (2, 18) der Schachtel mit der Außenseite (45) des er sten Rands (31) bzw. mit der Außenseite (48) des zweiten Rands (32) des Beutelkopfs (17) verbunden wird, derart, daß die Innenseite (55) des Deckels (5) mit der Außenseite (45) des ersten Rands (31) mit der genannten zweiten Verbindungskraft verbunden wird, und daß die Außenseite der Vorderseite oder des vorderen Rands der Vorderseite (56) mit der Außenseite (48) des zweiten Rands (32) mit der genannten dritten Verbindungskraft verbunden wird, wobei die zweite und die dritte Verbindungskraft höher als die erste Verbindungskraft ist.

14. Verfahren gemäß Anspruch 13, dadurch **gekennzeichnet,** daß es vor dem Schritt a) den folgenden Schritt aₒ hat:
aₒ) Ausbilden eines kontinuierlichen Einsackungsschlauchs (50), der mit einer gegebenen Vorbeiziehgeschwindigkeit vorbeizieht, in welchen einzusackende Produkte (51) in gegebenen Mengen in vorbestimmten Intervallen angeordnet werden, und Verschließen dieses Schlauchs (50) durch ein Verschlußlängsband (67), das eine Verbindungszone (68) mit einem Rand des Beutelkopfs (17) hat.

15. Verfahren gemäß Anspruch 14, dadurch **gekennzeichnet,** daß im Schritt a eine Wärmeverschweißung der Innenseite (46, 47) des ersten (31) und zweiten (32) Rands bewerkstelligt wird, wobei die Wärmeverschweißung in der Art und Weise ausgeführt wird, daß die Verbindungszone (68) einen lokalisierten Bereich aufweist, in welchem die Innenseiten (46, 47) des ersten (31) und des zweiten (32) Rands leichter miteinander verbunden sind, derart, daß ein Ansatz bzw. ein Anfangsstück des Lösens gebildet wird.

16. Verfahren gemäß einem der Ansprüche 13 bis 15, dadurch **gekennzeichnet,** daß im Schritt a eine abschälbare Thermoverschweißung (200) des ersten und zweiten Rands (31, 32) gemäß einer kontinuierlichen Oberfläche bewerkstelligt wird.

17. Verfahren gemäß Anspruch 16, dadurch **gekennzeichnet,** daß die Thermoverschweißung (200) mit einer verminderten Längsgeschwindigkeit bezüglich der Geschwindigkeit des Vorbeiziehens des Einsackungsschlauchs (50) ausgeführt wird.

18. Verfahren gemäß einem der Ansprüche 16 oder 17, dadurch **gekennzeichnet,** daß der Einsackungsschlauchs (50), ausgehend von einem Polypropylenfilm, hergestellt wird und daß die Temperatur der Thermoverschweißungsabschnitte zwischen 100°C und 180°C, und insbesondere zwischen 120°C und 140°C, liegt.
